# EUROPÄISCHE PATENTSCHRIFT

(11) **EP 3 762 586 B1**
(45) Veröffentlichungstag und Bekanntmachung des Hinweises auf die Patenterteilung: **30.03.2022**
(21) Anmeldenummer: 19720433.2
(22) Anmeldetag: 12.04.2019
(51) Int. Cl.: F01D 5/18, F01D 9/04, F01D 25/24, F23R 3/04, F23R 3/00

(54) **BAUTEILWAND EINES HEISSGASBAUTEILS**
HOT GAS COMPONENT WALL
PAROI DE COMPOSANT À GAZ CHAUD

(30) Priorität: 04.05.2018 EP 18170851
(43) Veröffentlichungstag der Anmeldung: 13.01.2021
(73) Patentinhaber: Siemens Energy Global GmbH & Co. KG, 81739 München (DE)
(72) Erfinder: GEISEN, Ole, 14057 Berlin (DE); HAJDUK, Michael, 12059 Berlin (DE)
(86) Internationale Anmeldenummer: PCT/EP2019/059392
(87) Internationale Veröffentlichungsnummer: WO 2019/211082

(56) Entgegenhaltungen:
- EP-A1- 1 990 507
- US-A- 4 573 865
- US-A1- 2005 150 632
- US-B1- 9 683 444

## Beschreibung

Die Erfindung betrifft eine Bauteilwand eines Heißgasbauteils für eine Gasturbine, welche doppelwandig ausgestaltet eine im Betrieb heißere Außenwand und eine im Betrieb kältere Innenwand umfasst und dessen dazwischen angeordneter Innenraum durch sich zwischen der Innenwand und der Außenwand erstreckende Trennwände grundsätzlich unterteilt ist, wobei durch in der Innenwand angeordnete Einlassöffnungen ein Kühlmittel in den Innenraum einströmbar und durch in der Außenwand angeordnete Auslassöffnungen aus dem Innenraum ausströmbar ist.

Eine derartige Bauteilwand kommt beispielsweise gemäß der EP 0 954 680 B1 in einer Turbinenschaufel zum Einsatz. Insbesondere handelt es sich bei der Bauteilwand um die eines Schaufelblatts, welches aerodynamisch gekrümmt zur Umlenkung eines in einer Gasturbine strömenden Heißgases vorgesehen ist. Im Inneren der hohlen Bauteilwand sind sogenannte Wärmeübertragungselemente vorgesehen, mit denen die im Betrieb aufgeheizte Außenwand aufgrund der Durchströmung der hohlen Bauteilwand mit Kühlluft gekühlt werden kann. Eine kaskadierte Prallkühlung in einem Hitzeschild offenbart zudem die US 4,573,865.

Es hat sich jedoch gezeigt, dass eine derartige Turbinenschaufel, deren äußere Wand einer signifikant höheren Temperatur ausgesetzt ist als die innere und somit kühlere Wand, sehr hohe Temperaturgradienten zwischen außen und innen aufweisen kann. Diese Temperaturgradienten im Material der Bauteilwand führen zu thermisch bedingten Spannungen, die die Lebensdauer der Turbinenschaufel signifikant reduzieren oder deren maximal zulässige Startzahlen signifikant begrenzen können.

Zudem offenbaren EP 1 990 507 A1, US 9,683,444, US 2005/0150632 A1 jeweils Hitzeschilder mit daran angebauten Prallkühlblechen. Weiterhin offenbart US4573865 eine gekühlte Struktur mit mehreren Prallkühlkanälen, monolithisch ausgebildet.

Aufgabe der Erfindung ist es, eine Bauteilwand eines Heißgasbauteils für eine Gasturbine anzugeben, die eine höhere Standzeit aufweist.

Erfindungsgemäß ist die Aufgabe durch eine solche Bauteilwand gelöst, die im Innenraum zumindest einen ersten Hohlraum aufweist, welcher als Einlass-Hohlraum lediglich mit zumindest einer der Einlassöffnungen direkt verbunden ist ohne direkt mit Auslassöffnungen verbunden zu sein und das unmittelbar neben dem zumindest einen Einlass-Hohlraum zumindest ein zweiter Hohlraum vorgesehen ist, welcher als Auslass-Hohlraum lediglich mit zumindest einer der Auslassöffnungen direkt verbunden ist ohne direkt mit Einlassöffnungen verbunden zu sein, dass unter Ausbildung eines Strömungspfads die den betreffenden Einlass-Hohlraum von dem dazu benachbarten Auslass-Hohlraum unterteilende Trennwand zumindest eine Durchgangsöffnung zur Durchleitung des Kühlmittels aus dem betreffenden Einlass-Hohlraum in den Auslass-Hohlraum aufweist, und dass zumindest ein Mittel vorgesehen ist, welches beim bestimmungsgemäßen Einsatz der Bauteilwand eine Erhöhung der Materialtemperatur der Innenwand gezielt herbeiführt.

Mithin wird der Innenraum in zumindest einen Einlass-Hohlraum, vorzugsweise mehrere Einlass-Hohlräume, und in zumindest einen Auslass-Hohlraum, vorzugsweise mehrere Auslass-Hohlräume, unterteilt, denen jeweils bestimmte Öffnungen zugeordnet sind: an den Einlass-Hohlraum grenzen lediglich Einlassöffnungen, aber keine Auslassöffnungen an und an dem Auslass-Hohlraum grenzen lediglich Auslassöffnungen, aber keine Einlassöffnungen an. Mit Hilfe der Trennwände kann eine verbesserte Wärmeleitung von der Außenwand zur Innenwand erfolgen, so dass hierdurch der Temperaturgradient gesenkt werden kann.

Die Einlassöffnung ist bevorzugt zur Prallkühlung der im Betrieb heißeren Außenwand ausgestaltet, wodurch eine besonders wirksame Reduzierung der Temperatur der Außenwand hervorgerufen wird. Weiter ist vorzugsweise als ein Mittel zur Temperaturerhöhung der Innenwand die zumindest eine Durchgangsöffnung aufweisende Trennwand zur Prallbestrahlung der im Betrieb kühleren Innenwand im Bereich des Auslass-Hohlraums mit im Betrieb aufgeheiztem Kühlmittel ausgestaltet. In diesem Fall sind die in der Trennwand angeordneten Durchgangsöffnungen nicht zur Außenwand hin, sondern zur Innenwand hin orientiert, sodass sie als Prallöffnungen das aufgeheizte Kühlmittel strahlenartig zur Innenwand führen und damit dessen Temperatur erhöhen können, insbesondere verglichen mit einer Bauteilwand ohne derartige Maßnahmen.

Mithin verfolgt die Erfindung den Ansatz, nicht nur die Temperatur der Außenwand weitestmöglich zu reduzieren, um den Temperaturgradienten zwischen Innenwand und Außenwand zu reduzieren. Die Erfindung verfolgt darüber hinaus den Ansatz, die Temperatur der Innenwand zu erhöhen, um auch von der geringeren Materialtemperatur her den Temperaturgradienten der gesamten Bauteilwand zu reduzieren und somit insgesamt die Temperaturen von Innenwand und Außenwand soweit anzunähern, dass lebensdauerverkürzende Spannungen aus thermischen Dehnungen reduziert werden. Mithin wendet sich die Erfindung von dem Gedanken ab, die Aufheizung der Innenwand zu vermeiden. Folglich schlägt die Erfindung vor, die Temperatur der Innenwand mit zumindest einem dafür vorgesehenen Mittel gezielt zu erhöhen.

Die Bauteilwand ist monolithisch, d.h. Innenwand, Außenwand und Trennwände sind einstückig. Eine derartige Bauteilwand kann durch additive Fertigungsverfahren, und insbesondere durch selektives Laserschmelzen gefertigt werden. Im Gegensatz zu bisherigen prallgekühlten Bauteilwänden werden bei der erfindungsgemäßen Bauteilwand Außenwand, Trennwände und Prallkühlwand somit simultan hergestellt. Insbesondere bei derartigen Bauteilen können die temperaturbedingten Materialspannungen in einem ungewünscht hohen Maße auftreten, sodass mit der Erfindung die Lebensdauer insbesondere monolithischer Bauteile signifikant erhöht werden kann.

In den Unteransprüchen sind weitere vorteilhafte Maßnahmen aufgelistet, die beliebig miteinander kombiniert werden können, um weitere Vorteile zu erzielen.

Der Temperaturgradient zwischen Innenwand und Außenwand und mithin die daraus resultierenden thermomechanischen Spannungen in der Bauteilwand können weiter reduziert werden, wenn als Mittel an einer den Auslass-Hohlraum begrenzenden Innenfläche der Innenwand Elemente zur Anfachung des Wärmeübergangs vorgesehen sind. Auch diese können sodann zur gezielten Aufheizung der im Vergleich kälteren Innenwand dienen, was zu dem besagten Ergebnis führt. Die Mittel zur Erhöhung der Materialtemperatur der Innenwand, d.h. die Prallbestrahlung der Innenwand mit aufgeheiztem Kühlmittel bzw. die Elemente zur Anpassung des Wärmeübergangs können alternativ oder einander ergänzend verwendet werden.

Selbstverständlich umfasst die Bauteilwand nicht lediglich einen einzigen Einlass-Hohlraum und einen einzigen Auslass-Hohlraum, sondern mehreren Einlass-Hohlräume und mehrere Auslass-Hohlräume sowie mehrere, den Innenraum demgemäß unterteilende Trennwände und auch mehrere Einlassöffnungen und mehrere Auslassöffnungen, derart, dass entlang einer Quererstreckung der Bauteilwand Einlass-Hohlräume und Auslass-Hohlräume stets einander abwechselnd angeordnet sind, wobei zumindest jede zweite den Innenraum demgemäß unterteilende Trennwand jeweils mindestens eine Durchgangsöffnung, vorzugsweise mehrere Durchgangsöffnungen zur Weiterleitung von Kühlmittel aus dem betreffenden Einlass-Hohlraum in den unmittelbar benachbarten Auslass-Hohlraum aufweist. Diese Ausgestaltung dient einer großflächigen Angleichung der Temperaturen von Innenwand und Außenwand unter gleichzeitiger Erreichung einer hinreichend gekühlten Außenwand. Weiter bevorzugt ist der Auslass-Hohlraum durch zwei Trennwände von zwei beidseitig benachbarten Einlass-Hohlräumen begrenzt und in lediglich einem der beiden betreffenden Trennwände Durchgangsöffnungen angeordnet. Hierdurch kann eine Zusammenführung von Kühlmittelströmungen aus zwei einen betreffenden Auslass-Hohlraum flankierenden Einlass-Hohlräumen vermieden werden, sofern zweckdienlich. Somit ergibt sich für jede Paarung von einem Auslass-Hohlraum mit einem Einlass-Hohlraum ein dezidierter Strömungspfad für Kühlmittel.

Um in einer zweiten Dimension, beispielsweise in einer Längserstreckung der Bauteilwand, eine flächige Kühlung der Außenwand und eine flächige Reduzierung des Temperaturgradienten zwischen Außenwand und Innenwand zu erreichen, ist jeder der Einlass-Hohlräume mit jeweils mehreren Einlassöffnungen und jeder der Auslass-Hohlräume mit jeweils mehreren Auslassöffnungen direkt verbunden und in den betreffenden Trennwänden dazwischen jeweils mehrere Durchgangsöffnungen angeordnet. Vorzugsweise sind entlang dieser Längserstreckung der Bauteilwand die Einlassöffnungen bzw. die Auslassöffnungen versetzt zu den im Strömungspfad liegenden Durchgangsöffnungen angeordnet. Dies ermöglicht einerseits eine Prallbestrahlung der Außenwand mithilfe der Eingangsöffnungen und andererseits eine Prallbestrahlung der Innenwand mithilfe der Durchgangsöffnung sowie eine abschnittsweise konvektive Kühlung der betreffenden Flächen entlang der Längserstreckung der Hohlräume.

Besonders bevorzugt ist diejenige Ausgestaltung, bei der die alternierend angeordneten Einlass-Hohlräume und Auslass-Hohlräume unter Ausbildung mehrerer Strömungspfade jeweils dreieckig ausgestaltet und zugleich einander überlappend angeordnet sind. Darunter wird verstanden, dass die Einlass-Hohlräume mit einer Ecke ihrer dreieckförmigen Kontur an der Innenwand anliegen, wohingegen ihre dieser Ecke gegenüberliegende Kante Teil der Außenwand ist. Gleichzeitig ist der oder sind die Auslass-Hohlräume umgekehrt orientiert: eine Ecke der dreieckigen Auslass-Hohlräume liegt an der Außenwand an, wohingegen eine dieser Ecke gegenüberliegende Kante des dreieckig ausgestalteten Auslass-Hohlraums dann Teil der Innenwand darstellen. Mit anderen Worten: die Innenwand begrenzt größtenteils die Auslass-Hohlräume und die Außenwand begrenzt größtenteils die Einlass-Hohlräume, so dass die Einlass-Hohlräume eher punktuell an die Innenwand und die Auslass-Hohlräume eher punktuell an die Außenwand angrenzen. Diese Anordnung, insbesondere wenn sie wiederholend vorgesehen ist, besitzt den Vorteil, dass die Außenwand durch die Einlass-Hohlräume großflächig prallgekühlt werden kann. Gleichzeitig kann die Innenwand durch die vorzugsweise Prallbestrahlung der Innenwand aufgrund der in der Trennwand angeordneten Durchgangsöffnungen mit einem bereits aufgrund der Prallkühlung der Außenwand aufgeheiztem Kühlmittel derart temperiert werden, dass sich die Temperatur der Innenwand an die Temperatur der Außenwand annähert. Damit wird die Lebensdauer der Bauteilwand eines Heißgasbauteiles für eine Gasturbine verlängert. Darüber hinaus erhöht diese Geometrie die Steifigkeit der Bauteilwand.

Besonders bevorzugt weist ein Heißgasbauteil eine dementsprechende Bauteilwand auf. Bei dem Heißgasbauteil kann es sich beispielsweise um eine Turbinenschaufel, ausgestaltet als Leitschaufel oder als Laufschaufel, handeln. Die Bauteilwand kann dabei Teil des Schaufelblatts und oder auch Teil der Plattform sein. Selbstverständlich kann das Heißgasbauteil auch als Ringsegment oder als ein Hitzeschild einer Brennkammer ausgestaltet sein. Weitere Anwendungsfälle sind darüber hinaus denkbar.

Nachfolgend werden weitere Vorteile und Ausgestaltungen der Erfindung anhand der in den Figuren dargestellten Ausführungsbeispiele näher beschrieben und erläutert. Es zeigen:
- Fig. 1: in perspektivischer Darstellung einen Schnitt durch eine erfindungsgemäße Bauteilwand eines Heißgasbauteils für eine Gasturbine gemäß einem ersten Ausführungsbeispiel,
- Fig. 2: einen Querschnitt durch die Bauteilwand gemäß Figur 1,
- Fig. 3: in perspektivischer Darstellung den Schnitt durch eine Bauteilwand gemäß einem zweiten Ausführungsbeispiel,
- Fig. 4: in perspektivischer Darstellung einen Querschnitt durch eine Bauteilwand gemäß dem zweiten Ausführungsbeispiel,
- Fig. 5: einen Querschnitt durch das Schaufelblatt einer Turbinenschaufel als drittes Ausführungsbeispiel einer Bauteilwand, wobei der Schnitt längs durch den Einlass-Hohlraum erfolgt und
- Fig. 6: die Turbinenschaufel gemäß Figur 5 als drittes Ausführungsbeispiel einer Bauteilwand, mit einem durch den Auslass-Hohlraum angeordneten Schnitt.

In allen Figuren sind identisch wirkende Merkmale mit den gleichen Bezugszeichen versehen.

Figur 1 zeigt in perspektivischer Darstellung einen Schnitt durch eine erfindungsgemäße Bauteilwand 10. Die Bauteilwand 10 ist Teil eines nicht weiter dargestellten Heißgasbauteils, welches in einer Gasturbine in deren Heißgaspfad oder zu dessen Begrenzung eingesetzt werden kann. Die Bauteilwand 10 ist doppelwandig ausgestaltet und weist eine im Betrieb heißere Außenwand 12 und eine im Betrieb kältere Innenwand 14 auf. Die Begriffe "heißer" und "kälter" beziehen sich jeweils auf die andere Wand: die Außenwand weist im Betrieb eine höhere Temperatur auf als die Innenwand und ist somit heißer, wohingegen im Betrieb die Innenwand eine niedrigere Temperatur aufweist als die Außenwand. Folglich ist die Innenwand die kältere. Zwischen der Außenwand 12 und der Innenwand 14 ist ein Innenraum angeordnet, welcher durch sich zwischen der Innenwand 14 und der Außenwand 12 erstreckende Trennwände 16 grundsätzlich unterteilt ist. Mit grundsätzlich ist gemeint, dass in einigen oder allen Trennwänden jeweils zumindest eine Durchgangsöffnung 26, vorzugweise mehrere Durchgangsöffnungen 26 vorgesehen sind. Darüber hinaus sind in der Innenwand 14 eine Vielzahl von Einlassöffnungen 18 und in der Außenwand 12 eine Vielzahl von Auslassöffnungen 20 vorgesehen. Insgesamt ist die Bauteilwand 10 in Sandwich-Bauweise ausgeführt.

Gemäß dem ersten Ausführungsbeispiel sind die im Innenraum angeordneten Trennwände 16 schräg angeordnet, so dass sich ein zickzackartiger Verlauf einstellt. Dies führt zu im Querschnitt dreieckförmigen Hohlräumen 22, 24. Die mit den Einlassöffnungen 18 direkt verbundenen Hohlräume 22 werden als Einlass-Hohlräume bezeichnet, wohingegen die direkt mit den Auslassöffnungen 20 verbundenen Hohlräume 24 als Auslass-Hohlräume bezeichnet werden. Die Einlass-Hohlräume 22 stehen direkt nur mit den Einlassöffnungen 18 und den Durchgangsöffnungen 26 in Strömungsverbindung. Ebenso stehen die Auslass-Hohlräume 24 direkt nur mit den Auslassöffnungen 20 und den Durchgangsöffnungen 26 in Verbindung. Der Begriff "direkt" bedeutet unmittelbar aneinander angrenzend.

Die Form der Einlass-Hohlräume 22 und Auslass-Hohlräume 24 entsprechen der Form eines gleichschenkligen Dreiecks, so dass diese komplementär angeordnet sein können.

Während des bestimmungsgemäßen Einsatzes des Heißgasbauteils mit der gezeigten Bauteilwand 10 strömt an der nach außen weisenden Fläche 13 der Außenwand 12 ein heißes Arbeitsmedium AM entlang. Gleichzeitig steht währenddessen ein Kühlmittel KM an einer dem Innenraum der Bauteilwand 10 abgewandten Oberfläche 15 der Innenwand 14 an. Im Betrieb strömt das an der Oberfläche 15 anstehende Kühlmittel KM über die Einlassöffnungen 18 unter Ausbildung einzelner Kühlmittelstrahlen in den Einlass-Hohlraum 22. Die Außenwand 12 wird sodann prallgekühlt, was das Temperaturniveau der Außenwand 12 großflächig absenkt und das Kühlmittel KM aufheizt. Anschließend strömt das Kühlmittel KM zu den versetzt angeordneten Durchgangsöffnungen 26 und strömt durch diese in einen der unmittelbar benachbarten Auslass-Hohlräume 24 ein. Unter Ausbildung weiterer Kühlmittelstrahlen trifft es danach auf eine den Auslass-Hohlraum 24 begrenzende Innenfläche 17 der Innenwand 14. Das aufgeheizte Kühlmittel KM wärmt sodann die Innenwand 14, so dass dessen Temperatur ansteigt. Die Temperaturdifferenz zwischen Innenwand 14 und Außenwand 12 wird damit reduziert, so dass thermobedingte Spannungen im Bauteil bzw. in der Bauteilwand 10 reduziert werden. Anschließend strömt das Kühlmittel KM hin zu den Auslasssöffnungen 20 und verlässt die doppelwandige Bauteilwand 10 durch diese.

Figur 2 zeigt den Schnitt durch das Heißgasbauteil gemäß dem ersten Ausführungsbeispiel entlang der Schnittlinie II-II. Ergänzend zu dem ersten Ausführungsbeispiel sind an der die Auslass-Hohlräume 24 begrenzenden Innenflächen 17 der Innenwand 14 Elemente 28 zur Anfachung des Wärmeübergangs vorgesehene. Diese Elemente 28 können beispielsweise in Form von Turbulatoren, rippenförmigen Erhebungen oder auch von Sockeln vorliegen. Die Anwendung dieser Elemente trägt weiter zur Reduzierung des Temperaturgradienten zwischen innen und außen bei. Ob die Anfachung des Wärmeübergang aufgrund der vergrößerten Fläche und/oder aufgrund der turbulenteren Strömung erfolgt, ist grundsätzlich unerheblich. Beide Varianten besitzen ihrerseits Vorteile.

Figur 3 zeigt eine zu Figur 1 analoge Darstellung einer Bauteilwand 10 gemäß einem zweiten Ausführungsbeispiel. Nicht jede der die Einlass-Hohlräume 22 von den Auslass-Hohlräumen 24 unterteilende Trennwände 16 erstreckt sich in schräger Richtung von der Innenwand 14 zur Außenwand 12. Gemäß dem hier gezeigten Ausführungsbeispiel steht jede zweite Trennwand 16 senkrecht von den Innenwänden 14 und Außenwänden 12 ab, während die restlichen schräg angeordnet sind. Im Unterschied zu dem ersten Ausführungsbeispiel mit gleichschenkligen Dreiecksformen weisen gemäß dem zweiten Ausführungsbeispiel in Figur 3 die paarweise zusammenfassbaren Einlass-Hohlräume 22 und Auslass-Hohlräume 24 jeweils eine im wesentlichen rechtwinklige Dreiecksgestalt auf, die paarweise zusammengefasst eine Rechteckform ausbilden. Beiden Ausführungsbeispielen ist gemein, dass die Einlassöffnungen 18 bzw. die Auslassöffnungen 20 in einem Eckbereich der Dreiecke angeordnet sind, wohingegen die prallbestrahlten Flächen der Einlass-Hohlräume 22 dann Teile der Außenwand 12 und die die prallbestrahlten Flächen der Auslass-Hohlräume 22 dann Teile der Innenwand 14 sind. Damit lässt sich jeweils eine größtmögliche Fläche zur Prallbestrahlung von Außenwand 12 bzw. Innenwand 14 herbeiführen und so Temperaturgradienten längs der Innenwand 14 bzw. längs der Außenwand 12 weitestgehend vermeiden.

Figur 4 zeigt die Anordnung von rippenförmigen Turbulatoren 28 an der den Auslass-Hohlraum 24 begrenzenden Innenflächen 17 der Innenwand 14.

Die Figuren 5 und 6 zeigen einen Teil eines aerodynamisch gekrümmten Schaufelblatts 30 einer Turbinenschaufel 32 in einer perspektivischen Darstellung mit einem Schnitt durch das Schaufelprofil. Dargestellt ist einerseits die Druckseitenwand 34 des Schaufelblatts 30 sowie dessen Vorderkante 36. Das Schaufelblatt 30 umfasst des Weiteren eine Saugseitenwand sowie eine Hinterkante (beides nicht dargestellt).

Gemäß diesem dritten Ausführungsbeispiel einer doppelwandigen Bauteilwand 10 erstrecken sich die Einlass-Hohlräume 22 und die Auslass-Hohlräume 24 entlang einer nicht dargestellten Profilmittenlinie. Die Druckseitenwand 34 und die Saugseitenwand umschließen einen im Inneren des Schaufelblatts 30 angeordneten Versorgungshohlraum 38, dem über einen nicht dargestellten Schaufelfuß das Kühlmittel KM zugeführt wird. Dieses kann, wie bereits oben stehend beschrieben, über Einlassöffnungen 18 prallkühlend in den Innenraum der Bauteilwand 10 bzw. der Druckseitenwand 34 einströmen. Anschließend strömt das Kühlmittel KM zu den Durchgangsöffnungen 26 und tritt sodann in den Auslass-Hohlraum 24 über, von wo aus es zu den Auslassöffnungen 20 strömt. Durch diese verlässt das Kühlmittel KM die Bauteilwand 10 bzw. die Turbinenschaufel und vermischt sich anschließend mit dem das Schaufelblatt 30 umströmenden Arbeitsmedium AM.

Von besonderem Vorteil ist, dass mithilfe des additiven Verfahrens des selektiven Laserschmelzens eine vergleichsweise dünne Bauteilwand 10 bereitgestellt werden kann. Wandstärken in einer Größenordnung von 0,5 mm sind denkbar. Zudem können die Wände derart hohl ausgestaltet eine flächige Prallkühlung der Außenwand 12 ermöglichen, ohne dass gleichzeitig die Lebensdauer verkürzende thermo-mechanische Spannungen aufgrund von einem unzulässig hohen Temperaturgradienten auftreten. Es lassen sich somit Wandstärken in einer Größenordnung von etwa 2,5 mm für die erfindungsgemäße Bauteilwand 10 realisieren. Im Unterschied zu konventionell gefertigten prallgekühlten Turbinen-Bauteilen, bei denen eine zumeist durch Gießen hergestellte Außenwand und ein separat gefertigtes Prallkühlblech miteinander gepaart werden, führt die in monolithischer Sandwich-Bauweise ausgeführte Bauteilwand 10 neben einer insgesamt geringeren Metalldurchschnittstemperatur zu einer homogeneren Temperaturverteilung über die komplette Struktur und somit zu geringeren thermischen Spannungen. Darüber hinaus versteift die Sandwich-Geometrie das Bauteil effektiv und reduziert dessen Gewicht.

Abschließend sei erwähnt, dass die dargestellten Ausführungsbeispiele hinsichtlich ihrer Größe und Dichte an Öffnungen und Hohlräumen lediglich beispielhafter Natur sind.

Insgesamt betrifft die Erfindung eine Bauteilwand 10 eines Heißgasbauteils für eine Gasturbine, welche doppelwandig ausgestaltet eine im Betrieb heißere Außenwand 12 und eine im Betrieb kältere Innenwand 14 umfasst und dessen dazwischen angeordneter Innenraum durch sich zwischen der Innenwand und der Außenwand erstreckende Trennwände 16 grundsätzlich unterteilt ist, wobei durch in der Innenwand 14 angeordnete Einlassöffnungen 18 ein Kühlmittel KM in den Innenraum einströmbar und durch in der Außenwand 12 angeordnete Auslassöffnungen 20 aus dem Innenraum ausströmbar ist. Um eine Bauteilwand mit einer verlängerten Lebensdauer und geringeren Temperaturgradienten anzugeben, wird vorgeschlagen, welcher als Einlass-Hohlraum 22 lediglich mit zumindest einer der Einlassöffnungen 18 direkt verbunden ist ohne direkt mit Auslassöffnungen 20 verbunden zu sein und dass unmittelbar neben dem zumindest einem Einlass-Hohlraum 22 zumindest ein zweiter Hohlraum vorgesehen ist, welcher als Auslass-Hohlraum 24 lediglich mit zumindest einer der Auslassöffnungen 20 direkt verbunden ist ohne direkt mit Einlassöffnungen 18 verbunden zu sein, und dass die den betreffenden Einlass-Hohlraum und dem dazu benachbarten Auslass-Hohlraum 24 unterteilende Trennwand 16 zumindest eine Durchgangsöffnung 26 zur Durchleitung des Kühlmittels KM aus dem betreffenden Einlass-Hohlraum 22 in den Auslass-Hohlraum 24 aufweist.

## Patentansprüche

1. Bauteilwand (10) eines Heißgasbauteils für eine Gasturbine,
welche doppelwandig ausgestaltet eine im Betrieb heißere Außenwand (12) und eine im Betrieb kältere Innenwand (14) umfasst und dessen dazwischen angeordneter Innenraum durch sich zwischen der Innenwand und der Außenwand erstreckende Trennwände (16) grundsätzlich unterteilt ist,
wobei durch in der Innenwand (14) angeordnete Einlassöffnungen (18) ein Kühlmittel (KM) in den Innenraum einströmbar und durch in der Außenwand (12) angeordnete Auslassöffnungen (20) aus dem Innenraum ausströmbar ist,
wobei im Innenraum zumindest ein erster Hohlraum vorgesehen ist, welcher als Einlass-Hohlraum (22) lediglich mit zumindest einer der Einlassöffnungen (18) direkt verbunden ist ohne direkt mit Auslassöffnungen (20) verbunden zu sein und
wobei unmittelbar neben dem zumindest einem Einlass-Hohlraum (22) zumindest ein zweiter Hohlraum vorgesehen ist, welcher als Auslass-Hohlraum (24) lediglich mit zumindest einer der Auslassöffnungen (20) direkt verbunden ist ohne direkt mit Einlassöffnungen (18) verbunden zu sein, und
wobei die den betreffenden Einlass-Hohlraum von dem dazu benachbarten Auslass-Hohlraum (24) unterteilende Trennwand (16) zumindest eine Durchgangsöffnung (26) zur Durchleitung des Kühlmittels (KM) aus dem betreffenden Einlass-Hohlraum (22) in den Auslass-Hohlraum (24) aufweist, **dadurch gekennzeichnet,**
**dass** zumindest ein Mittel zur Erhöhung der Materialtemperatur der Innenwand vorgesehen ist und dass die doppelwandige Bauteilwand monolithisch ausgestaltet ist.

2. Bauteilwand (10) nach Anspruch 1,
welche mehrere Einlass-Hohlräume (22) und mehrere Auslass-Hohlräume (24) sowie mehrere, den Innenraum demgemäß unterteilende Trennwände (16) als auch mehrere Einlassöffnungen (18) und mehrere Auslassöffnungen (20) umfasst, derart, dass
entlang einer Quererstreckung der Bauteilwand Einlass-Hohlräume (22) und Auslass-Hohlräume (24) einander abwechselnd angeordnet sind und zumindest jede zweite den Innenraum demgemäß unterteilende Trennwand (16) jeweils zumindest eine Durchgangsöffnung (26) zur Weiterleitung von Kühlmittel (KM) aus dem betreffenden Einlass-Hohlraum (22) in den unmittelbar benachbarten Auslass-Hohlraum (24) aufweist.

3. Bauteilwand (10) nach Anspruch 1 oder 2,
bei der der betreffende Einlass-Hohlraum (22) und die ihm zugeordnete zumindest eine Einlassöffnung (18) zur Prallkühlung der im Betrieb heißeren Außenwand (12) ausgestaltet sind.

4. Bauteilwand (10) nach Anspruch 1, 2 oder 3,
bei der als Mittel die zumindest eine Durchgangsöffnung (26) aufweisende Trennwand (16) zur Prallbestrahlung der im Betrieb kühleren Innenwand (14) im Bereich des Auslass-Hohlraums (24) mit im Betrieb aufgeheiztem Kühlmittel (KM) ausgestaltet ist.

5. Bauteilwand (10) nach einem der vorangehenden Ansprüche,
bei der als Mittel an einer den Auslass-Hohlraum (24) begrenzenden Innenfläche der Innenwand (14) Elemente (28) zur Anfachung des Wärmeübergangs vorgesehen sind.

6. Bauteilwand (10) nach einem der vorangehenden Ansprüche,
bei der der Auslass-Hohlraum (24) durch zwei Trennwände (16) von zwei beidseitig benachbarten Einlass-Hohlräumen getrennt ist und dass in lediglich einem der beiden betreffenden Trennwände (16) Durchgangsöffnungen (26) angeordnet sind.

7. Bauteilwand (10) nach einem der vorangehenden Ansprüche,
bei der jeder der Einlass-Hohlräume (22) mit jeweils mehreren Einlassöffnungen (18) und jeder der Auslass-Hohlräume (22) mit jeweils mehreren Auslassöffnungen (20) direkt verbunden ist und bei dem in den betreffenden Trennwänden (16) jeweils mehrere Durchgangsöffnungen (26) angeordnet sind.

8. Bauteilwand (10) nach einem der vorangehenden Ansprüche,
bei der die alternierend angeordneten Einlass-Hohlräume (22) und Auslass-Hohlräume (24) unter Ausbildung mehrere Strömungspfade jeweils im Wandschnitt dreieckig ausgestaltet und einander zumindest teilweise überlappend angeordnet sind.

9. Bauteilwand (10) nach einem der vorangehenden Ansprüche,
die durch ein additives Verfahren hergestellt ist.

10. Heißgasbauteil mit einer Bauteilwand (10),
die nach einem der vorangehenden Ansprüche ausgestaltet ist.

## Claims

1. Component wall (10) of a hot-gas component for a gas turbine,
which, in a double-walled design, comprises an outer wall (12), which is hotter during operation, and an inner wall (14), which is colder during operation, and whose interior space arranged therebetween is basically subdivided by partition walls (16) extending between the inner wall and the outer wall,
wherein a coolant (KM) is able to flow into the interior space through inlet openings (18) arranged in the inner wall (14) and is able to flow out of the interior space through outlet openings (20) arranged in the outer wall (12),
wherein
provision is made in the interior space of at least one first cavity which is directly connected, as an inlet cavity (22), only to at least one of the inlet openings (18), without being directly connected to outlet openings (20), and
wherein, immediately adjacent to the at least one inlet cavity (22), provision is made of at least one second cavity which is directly connected, as an outlet cavity (24), only to at least one of the outlet openings (20), without being directly connected to inlet openings (18), and
wherein the partition wall (16) subdividing the respective inlet cavity from the outlet cavity (24) adjacent thereto has at least one through-opening (26) for conducting the coolant (KM) from the respective inlet cavity (22) into the outlet cavity (24),
**characterized in that** at least one means is provided for increasing the material temperature of the inner wall, and **in that** the double-walled component wall is of monolithic design.

2. Component wall (10) according to Claim 1,
which comprises multiple inlet cavities (22) and multiple outlet cavities (24) and also multiple partition walls (16), which subdivide the interior space accordingly, as well as multiple inlet openings (18) and multiple outlet openings (20), such that,
along a transverse extent of the component wall, inlet cavities (22) and outlet cavities (24) are arranged so as to alternate with one another, and at least every second partition wall (16), which subdivides the interior space accordingly, in each case has at least one through-opening (26) for conducting coolant (KM) from the respective inlet cavity (22) into the immediately adjacent outlet cavity (24) .

3. Component wall (10) according to Claim 1 or 2,
in which the respective inlet cavity (22) and the at least one inlet opening (18) assigned thereto are configured for impingement cooling of the outer wall (12), which is hotter during operation.

4. Component wall (10) according to Claim 1, 2 or 3,
in which, as a means, the partition wall (16) having at least one through-opening (26) is configured for jet impingement on the inner wall (14), which is cooler during operation, in the region of the outlet cavity (24) by coolant (KM) which is heated during operation.

5. Component wall (10) according to one of the preceding claims,
in which, as means, provision is made on an inner surface, delimiting the outlet cavity (24), of the inner wall (14) of elements (28) for stimulating the transfer of heat.

6. Component wall (10) according to one of the preceding claims,
in which the outlet cavity (24) is separated by two partition walls (16) from two inlet cavities adjacent on both sides, and in that through-openings (26) are arranged in only one of the two respective partition walls (16).

7. Component wall (10) according to one of the preceding claims,
in which each of the inlet cavities (22) is directly connected to in each case multiple inlet openings (18) and each of the outlet cavities (24) is directly connected to in each case multiple outlet openings (20), and in which in each case multiple through-openings (26) are arranged in the respective partition walls (16).

8. Component wall (10) according to one of the preceding claims,
in which the alternately arranged inlet cavities (22) and outlet cavities (24), with the formation of multiple flow paths, are each formed to be triangular in the wall section and arranged so as to at least partially overlap one another.

9. Component wall (10) according to one of the preceding claims,
which is produced by an additive method.

10. Hot-gas component having a component wall (10) which is designed according to one of the preceding claims.

## Revendications

1. Paroi (10) d'un élément pour gaz chaud d'une turbine à gaz, qui, conformée en double paroi, comprend une paroi (12) extérieure plus chaude en fonctionnement et une paroi (14) intérieure plus froide en fonctionnement et dont l'espace intérieur disposé entre elles est subdivisé fondamentalement par des cloisons (16) s'étendant entre la paroi intérieure et la paroi extérieure,
dans laquelle un fluide (KM) de refroidissement peut entrer dans l'espace intérieur par des ouvertures (18) d'entrée de la paroi (14) intérieure et peut sortir de l'espace intérieur par des ouvertures (20) de sortie de la paroi (12) extérieure, dans laquelle il est prévu dans l'espace intérieur au moins une première cavité, qui communique directement, en tant que cavité (22) d'entrée, seulement avec au moins l'une des ouvertures (18) d'entrée, sans communiquer directement avec des ouvertures (20) de sortie et
dans laquelle juste à côté de la au moins une cavité (22) d'entrée est prévue au moins une deuxième cavité, qui, en tant que cavité (24) de sortie, communique directement seulement avec au moins l'une des ouvertures (20) de sortie sans communiquer directement avec des ouvertures (18) d'entrée, et dans laquelle la cloison (16) subdivisant la cavité d'entrée concernée de la cavité (24) de sortie qui en est voisine a au moins une ouverture (26) de passage pour le passage du fluide (KM) de refroidissement de la cavité (22) d'entrée concernée à la cavité (24) de sortie, **caractérisée en ce qu'**il est prévu au moins un moyen d'élévation de la température du matériau de la paroi intérieure et **en ce que** la paroi de l'élément à double paroi est conformée de manière monolithique.

2. Paroi (10) d'élément suivant la revendication 1,
qui comprend plusieurs cavités (22) d'entrée et plusieurs cavités (24) de sortie ainsi que plusieurs cloisons (16) subdivisant l'espace intérieur ainsi qu'également plusieurs ouvertures (18) d'entrée et plusieurs ouvertures (20) de sortie, de manière à ce que
suivant une étendue transversale de la paroi de l'élément, des cavités (22) d'entrée et des cavités (24) de sortie soient disposées en alternance les unes avec les autres et au moins une cloison (16) sur deux subdivisant l'espace intérieur a respectivement au moins une ouverture (26) de passage pour l'acheminement du fluide (KM) de refroidissement de la cavité (22) d'entrée concernée à la cavité (24) de sortie immédiatement voisine.

3. Paroi (10) suivant la revendication 1 ou 2,
dans laquelle la cavité (22) concernée et la au moins une ouverture (18) d'entrée qui lui est associée sont conformées pour le refroidissement par rebondissement de la paroi (12) extérieure plus chaude en fonctionnement.

4. Paroi (10) suivant la revendication 1, 2 ou 3,
dans laquelle comme moyen la cloison (16) ayant au moins une ouverture (26) de passage est conformée pour la projection par rebondissement sur la paroi (14) intérieure plus froide en fonctionnement dans la région de la cavité (24) de sortie du fluide (KM) de refroidissement chauffé en fonctionnement.

5. Paroi (10) suivant l'une des revendications précédentes, dans laquelle il est prévu comme moyen sur une surface intérieure, délimitant la cavité (24) de sortie, de la paroi (14) intérieure des éléments (28) pour amorcer le transfert de chaleur.

6. Paroi (10) suivant l'une des revendications précédentes, dans laquelle la cavité (24) de sortie est séparée par deux cloisons (16) de deux cavités d'entrée voisines des deux côtés et en ce que des ouvertures (26) de passage sont disposées seulement dans l'une des deux cloisons (16) concernée.

7. Paroi (10) suivant l'une des revendications précédentes, dans laquelle chacune des cavités (22) d'entrée communique directement avec respectivement plusieurs ouvertures (18) d'entrée et chacune des cavités (22) de sortie avec respectivement plusieurs ouvertures (20) de sortie et dans laquelle respectivement plusieurs ouvertures (26) de passage sont ménagées dans les cloisons (16) concernées.

8. Paroi (10) suivant l'une des revendications précédentes, dans laquelle les cavités (22) d'entrée et les cavités (24) de sortie disposées en alternance sont conformées triangulairement en coupe de paroi en formant plusieurs trajets d'écoulement et sont disposées au moins en partie à chevauchement les unes avec les autres.

9. Paroi (10) suivant l'une des revendications précédentes,
qui est fabriquée par un procédé additif.

10. Elément pour gaz chaud comprenant une paroi (10),
qui est conformé suivant l'une des revendications précédentes.
